# EUROPÄISCHE PATENTSCHRIFT

(11) **EP 1 039 260 B1**
(45) Veröffentlichungstag und Bekanntmachung des Hinweises auf die Patenterteilung: **25.09.2002**
(21) Anmeldenummer: 00116559.6
(22) Anmeldetag: 02.07.1997
(51) Int. Cl.: F42C 19/08

(54) **Treibladungsanzünder**
Primer for propulsive charge
Allumeur de charge propulsive

(30) Priorität: 02.08.1996 DE 19631185
(43) Veröffentlichungstag der Anmeldung: 27.09.2000
(62) Teilanmeldung aus: 97110971.5
(73) Patentinhaber: Rheinmetall W & M GmbH, 29345 Unterlüss (DE)
(72) Erfinder: Thiesen, Stefan, Dr., 47877 Willich (DE); Lübben, Manfred, Dr., 29223 Celle (DE); Jungbluth, Dieter, 56249 Herschbach (DE)

(56) Entgegenhaltungen:
- FR-A- 2 343 987
- FR-A- 2 591 735
- GB-A- 2 134 230
- US-A- 2 446 187
- US-A- 3 003 419
- US-A- 4 335 653
- US-A- 5 052 302
- US-A- 5 140 906

## Beschreibung

Die Erfindung betrifft einen Treibladungsanzünder für patronierte Munition mit einem Anzündrohr, in dem sich eine Übertragungsladung befindet.

In einem derartigen Treibladungsanzünder (TLAnz) müssen die empfindlichen explosiven Elemente der Anzündkette in geschützter, umhüllter Form vorliegen. Die Übertragungsladung dieser Anzündkette aus leicht anzündbarem Pulver, das bereits unter mäßigem Druck sehr schnell abbrennt und die Flamme sehr schnell weiterleitet, liegt gekapselt im metallischen Anzündrohr des TLAnz vor, in dem Anzündverteilerbohrungen über die gesamte Länge verteilt sind. Moderne TLAnz weisen -bezogen auf die Gesamtpatrone- eine maximal mögliche Länge des Anzündrohres auf, um die Anzündflamme ungehindert bis in die oberen (vorderen) Treibladungspulverschichten zu bringen und durch die Verteilerbohrungen eine größtmögliche Anzündfläche zur Verfügung zu haben. Ein solcher Treibladungsanzünder ist aus dem Dokument US-A-3003419 bekannt.

Bei derartigen bekannten TLAnz ist ein erheblicher Aufwand für die Abdichtung der empfindlichen Anzündelemente gegen Umwelteinflüsse erforderlich. So müssen insbesondere die Anzündöffnungen und Gewindeteile des Anzündrohres zuverlässig abgedichtet sein, um die Funktion des TLAnz zu gewährleisten. Sofern die Anzündelemente hingegen nicht ausreichend gegen Feuchtigkeit geschützt sind, treten sofort Versager bzw. Anzündverzögerungen im Abfeuerfall ein. Im Hinblick auf die Forderungen der Abnehmer entsprechender Munition muß die Abdichtung der Übertragungsladung mindestens 10 Jahre in feuchten und feuchtaggressiven Klimaten zuverlässig gewährleistet sein, und zwar selbst dann, wenn die entsprechende Patrone selbst nicht vollständig gegen Feuchtigkeit abgedichtet ist.

Aus der US-PS 2,446,187 ist ein TLAnz bekannt, bei dem zum Schutz der Übertragungsladung gegen äußere Umgebungseinflüsse innerhalb des Mantelrohres ein dünnwandiges Schutzrohr aus einer Blei-Zinn-Legierung angeordnet ist. Das Schutzrohr liegt dabei bündig an der Innenwand des Mantelrohres an, so daß die Anzündöffnungen verdeckt sind. Im Aktivierungsfall des Anzünders stanzt der Druckstoß das Schutzrohr an den Anzündöffnungen aus. Jedoch wird die Anzündflamme durch den gleichzeitig einsetzenden Schmelzvorgang der Blei-Zinn-Legierung durch Energieentzug geschwächt, aus der eine Verzögerung der Flammenausbreitung durch die Anzündöffnungen in das Treibladungspulver hinein folgt. Diese Verzögerung wird zeitlich meßbar, so daß kurze geforderte Anzündzeiten (weit unter 50 ms) nicht erzielt werden.

Außerdem weist ein TLAnz dieser Bauart den Nachteil auf, daß das Material des Schutzrohres Bleibestandteile enthält, die bei der Anzündung der Patrone frei werden und als Gift- und Schadstoffe in die Umgebung gelangen. Schließlich dürfte die Verwendung eines derartigen Schutzrohres aus einer Metallegierung zu einer unzulässigen Erhöhung des Innendruckes des Treibladunganzünders führen.

Ferner ist aus der US 5,052,302 ein TLAnz bekannt, bei dem innerhalb eines verbrennbaren Mantelrohres eine aus einem Gewebe bestehende, die Übertragungsladung einschließende Schutzhülle angeordnet ist. Eine derartige Schutzhülle vermag allerdings nicht die Forderung nach einer sicheren Abdichtung der Übertragungsladung gegenüber äußeren Umgebungseinflüssen über einen längeren Zeitraum zu erfüllen.

Aus der EP-0 392 533 BI und der DE-37 01 145 A1 sind Treibladungsanzünder mit Anzündrohren bekannt, bei denen die Anzündöffnungen durch außenseitig auf dem jeweiligen Mantelrohr aufgebrachte Kunststoffschläuche verdeckt werden.

Nachteilig bei diesen TLAnz ist, daß der jeweilige Kunststoffschlauch bei mechanischen Belastungen der Patrone (z.B. bei den bei der Laborierung vorgenommenen Rüttelvorgängen) beschädigt werden kann, denn die Kanten der harten Treibladungspulverkörner in der Hauptladung der Patrone sind in der Lage, durch Reib- und Anritzvorgänge den Schlauch abzunutzen und zu beschädigen, so daß der Schutz gegen das Eindringen von Feuchtigkeit in den TLAnz versagt.

Aus der DE-34 16 736 C2 ist ein TLAnz bekannt, bei dem innerhalb des Mantelrohres eine aus einer Kunststoff-Schrumpffolie bestehende Schutzhülle angeordnet ist, welche die aus mehreren Ringtabletten bestehende Übertragungsladung zusammenhält und fest umschließt. Im Anzündvorgang wird die Weiterleitung der Anzündflamme gehemmt, weil die Sperrwirkung des umschließenden Kunststoffs eine verzögerungsfreie schnelle Anzündung der gesamten Übertragungsladung vereitelt, so daß eine Zunahme der Anzündzeit gemessen wird.

Schließlich ist aus der US 5,140,906 ein Zünder für einen Airbag bekannt, bei dem innerhalb einer becherförmigen Metallkapsel eine aus Kunststoff bestehende, die Übertragungsladung einschließende Schutzkappe angeordnet ist. Über den Aufbau, die Herstellung, die Wandstärke dieser Schutzkappe etc. macht diese Druckschrift keine näheren Angaben.

Die Aufgabe der vorliegenden Erfindung besteht darin, einen Treibladungsanzünder anzugeben, der ein Anzündrohr mit einem innenseitig angeordneten aus Kunststoff bestehenden Schutzrohr besitzt, welches auch bei rauher Handhabung sowie bei schockartigen Temperaturänderungen und erhöhter Feuchtelagerung über einen Zeitraum größer > 10 Jahre die Übertragungsladung sicher gegen äußere Umgebungseinflüsse abdichtet.

Diese Aufgabe wird durch die Merkmale des Anspruchs 1 gelöst. Weitere vorteilhafte Ausgestaltungen der Erfindung offenbaren die Unteransprüche.

Im wesentlichen liegt der Erfindung der Gedanke zugrunde, ein Schutzrohr zu verwenden, das innenseitig eng an dem Mantelrohr des Anzündrohres anliegt und aus einem dünnwandigen Material besteht, so daß der Rohrquerschnitt weitestgehend offen für den Durchgang und die Weiterleitung der Anzündung bleibt. Derartige Forderungen erfüllen folienartige Innenliner aus Kunststoff mit Wandstärken zwischen 0, 1 und 0, 8 mm, wobei das Schutzrohr entweder durch Einkleben einer entsprechenden Folie oder durch Blasformen, Rotationsformen, Spritzgießen oder durch eine andere Extrudiertechnik in dem Mantelrohr selbst hergestellt wird.

Es hat sich ferner als vorteilhaft erwiesen, das Schutzrohr im Bereich der Anzündöffnungen mit Sollbruchstellen zu versehen.

Als Material für Schutzrohre, die durch Rotations- oder Blasformen hergestellt werden, hat sich insbesondere die Verwendung von Polypropylen (PP) oder Polyethylen (PE) als vorteilhaft erwiesen.

Weitere Einzelheiten und Vorteile der Erfindung ergeben sich aus dem folgenden anhand einer Figur erläuterten Ausführungsbeispiel. Dabei zeigt die Fig. den Längsschnitt eines erfindungsgemäßen Treibladungsanzünders, wie er beispielsweise bei patronierter Panzermunition verwendbar ist.

Der mit 1 bezeichnete Treibladungsanzünder besteht im wesentlichen aus einem Kopfteil 2 und einem sich daran in Richtung der Längsachse 3 des Anzünders 1 anschließenden Anzündrohr 4. Das Kopfteil 2, welches ein nicht dargestelltes Anzündhütchen sowie eine Verstärkerladung 7 enthält, ist mit einem Außengewinde 6 zum Einschrauben des Treibladungsanzünders 1 in den Boden der entsprechenden Patrone (nicht dargestellt) versehen.

Das Anzündrohr 4, welches mit einer Übertragungsladung 5 gefüllt ist, setzt sich aus einem Mantelrohr 8 aus Stahl mit Anzündöffnungen 9 und der innenseitig angeordneten Abdichtung in Form eines Innenliners bzw. Schutzrohres 10 zusammen, welches die Anzündöffnungen 9 abdeckt.

Der Innenliner bzw. das Schutzrohr 10 ist auf der Vorderseite 11 des Anzündrohres 4 geschlossen und auf seiner dem Kopfteil 2 des Treibladungsanzünders 1 zugewandten Seite 12 mittels einer Dichtung 13 aus einem elastischen Material abgedichtet.

Im folgenden werden einige Beispiele von Innenlinern bzw. Schutzrohren 10 aus unterschiedlichen Materialien und deren Einbringung in das Mantelrohr 8 näher erläutert:

### 1. Verwendung einer eingeklebten Folie als Schutzrohr

Hierzu wird eine geeignete Kunststoffolie mit einer Wandstärke von maximal 0,25 mm, die mit einem thermoaktivierbaren Kleber beschichtet ist, in das Mantelrohr 8 eingeführt und auf eine Temperatur oberhalb 65°C, üblicherweise bis 180°C, erhitzt. Die klebebereite Folie wird dann auf der Innenseite des Mantelrohres mittels Druckanwendung aufgeklebt. Als Folienwerkstoffe haben sich insbesondere kaschierte PU/PE-Folien bewährt, die z.B. mit einem reaktiven 2-Komponenten-PU-Klebstoff beschichtet sind. Klebstoffe auf Basis Polyekloropren, Cyanacrylat usw. sind ebenfalls geeignet.

### 2. Verwendung einer Blasfolie als Schutzrohr

Hierzu wird ein Kunststoffschlauch in geschmolzenem Zustand in das Mantelrohr 8 extrudiert. Ein Formwerkzeug mit einer entsprechenden Anblasöffnung umschließt das Mantelrohr. Durch eingeblasene Luft wird der Schlauch dann an die Innenwand des Mantelrohres gedrückt und dort ausgehärtet. Als Schlauchmaterial haben sich thermoplastische Kunststoffe, wie PE, PP, PET, PMP (Polymethylenpenten), EPDM und deren Co- und Terpolymerisate, bewährt. Auch Fluorkautschuktypen und thermoplastische Elastomere sind geeignet. Wichtig bei der Wahl des jeweiligen Materials ist vor allem, daß es eine hohe Sperrwirkung gegen Feuchtigkeit und Wasser aufweist. Die Wandstärke sollte zwischen 0,15 und 0,6 mm liegen.

### 3. Verwendung einer Doppelfolie als Schutzrohr

In diesem Fall handelt es sich um eine Kombination der beiden vorstehend beschriebenen Schutzrohre. Dabei kann zunächst eine erste Folie in das Mantelrohr innenseitig eingeklebt und anschließend ein Kunststoffschlauch in das Mantelrohr eingebracht werden.

### Bezugszeichenliste

- 1: Treibladungsanzünder
- 2: Kopfteil
- 3: Längsachse
- 4: Anzündrohr
- 5: Übertragungsladung
- 6: Außengewinde
- 7: Verstärkerladung
- 8: Mantelrohr
- 9: Anzündöffnungen
- 10: Schutzrohr/Innenliner
- 11: Vorderseite
- 12: Kopfteil zugewandte Seite des Schutzrohres 10
- 13: Dichtung

## Patentansprüche

1. Treibladungsanzünder für patronierte Munition mit einem Anzündrohr (4), in dem sich eine Übertragungsladung (5) befindet, mit den Merkmalen:
a) das Anzündrohr (4) umfaßt ein Anzündöffnungen (9) aufweisendes Mantelrohr (8) und ein zum Schutz der Übertragungsladung (5) gegen äußere Umgebungseinflüsse in dem Mantelrohr (8) angeordnetes dünnwandiges Schutzrohr (10), dessen Außenwand bündig an der Innenwand des Mantelrohres (8) anliegt und die Anzündöffnungen (9) verdeckt,
b) das Schutzrohr (10) besteht aus mindestens einer Folie aus Kunststoff mit einer Wandstärke zwischen 0, 1 und 0,8 mm, wobei die Folie durch Einkleben in das Mantelrohr (8) eingebracht oder durch ein Extrudierverfahren in dem Mantelrohr (8) hergestellt ist.

2. Treibladungsanzünder nach Anspruch 1, **dadurch gekennzeichnet, daß** das Schutzrohr (10) aus einer Blasfolie besteht.

3. Treibladungsanzünder nach Anspruch 1, **dadurch gekennzeichnet, daß** das Schutzrohr (10) aus zwei Kunststoffolien besteht, wobei es sich bei der ersten Folie um eine Klebfolie und bei der zweiten Folie um eine Blasfolie handelt.

4. Treibladungsanzünder nach Anspruch 1, **dadurch gekennzeichnet, daß** das Schutzrohr (10) aus einem durch Rotationsformen hergestellten Kunststoffrohr besteht.

5. Treibladungsanzünder nach Anspruch 2 oder 4, **dadurch gekennzeichnet, daß** das durch Blas- oder Rotationsformen hergestellte Kunststoffrohr aus Polypropylen (PP) oder Polyethylen (PE) besteht.

6. Treibladungsanzünder nach einem der Ansprüche 1 bis 5, **dadurch gekennzeichnet, daß** das Schutzrohr (10) eine Wandstärke zwischen 0,15 und 0,6 mm aufweist.

7. Treibladungsanzünder nach einem der Ansprüche 1 bis 6, **dadurch gekennzeichnet, daß** das Schutzrohr (10) vor den Anzündöffnungen (9) mit Sollbruchstellen versehen ist.

## Claims

1. A propellant-charge detonator for cartridged ammunition with a detonation tube (4) in which a booster charge (5) is located, with the following features:
a) the detonation tube (4) comprises a jacket tube (8) exhibiting detonation apertures (9) and comprises a thin-walled protective tube (10) arranged in the jacket tube (8) for the purpose of protecting the booster charge (5) against external environmental influences, the outer wall of said protective tube being in flush contact with the inner wall of the jacket tube (8) and covering the detonation apertures (9),
b) the protective tube (10) consists of at least one film made of plastic with a wall thickness between 0.1 and 0.8 mm, the film being inserted into the jacket tube (8) by adhesion bonding or being produced in the jacket tube (8) by an extrusion process.

2. Propellant-charge detonator according to Claim 1, **characterised in that** the protective tube (10) consists of a blown film.

3. Propellant-charge detonator according to Claim 1, **characterised in that** the protective tube (10) consists of two plastic films, the first film being an adhesive film and the second film being a blown film.

4. Propellant-charge detonator according to Claim 1, **characterised in that** the protective tube (10) consists of a plastic tube produced by rotation moulding.

5. Propellant-charge detonator according to Claim 2 or 4, **characterised in that** the plastic tube produced by blow moulding or rotation moulding consists of polypropylene (PP) or polyethylene (PE).

6. Propellant-charge detonator according to one of Claims 1 to 5, **characterised in that** the protective tube (10) has a wall thickness between 0.15 and 0.6 mm.

7. Propellant-charge detonator according to one of Claims 1 to 6, **characterised in that** the protective tube (10) is provided with predetermined breaking-points ahead of the detonation apertures (9).

## Revendications

1. Détonateur de charge propulsive pour munitions en cartouche, comportant un tube (4) dans lequel se trouve une charge de transmission (5), présentant les caractéristiques suivantes :
a) le tube (4) du détonateur comprend un tube d'enveloppe (8) présentant des orifices d'allumage (9), et un tube de protection (10) à paroi mince disposé dans le tube d'enveloppe (8), pour protéger la charge de transmission (5) contre des influences ambiantes extérieures, dont la paroi extérieure s'applique à fleur contre la paroi intérieure du tube d'enveloppe (8) et recouvre les orifices d'allumage (9),
b) le tube de protection (10) est constitué d'au moins une feuille en matière plastique avec une épaisseur de paroi comprise entre 0,1 et 0,8 mm, la feuille étant introduite par collage à l'intérieur du tube d'enveloppe (8) ou étant réalisée dans le tube d'enveloppe (8) par un procédé d'extrusion.

2. Détonateur de charge propulsive selon la revendication 1, **caractérisé en ce que** le tube de protection (10) est constitué d'une feuille soufflée.

3. Détonateur de charge propulsive selon la revendication 1, **caractérisé en ce que** le tube de protection (10) est constitué de deux feuilles plastiques, la première feuille étant une feuille collée et la deuxième feuille une feuille soufflée.

4. Détonateur de charge propulsive selon la revendication 1, **caractérisé en ce que** le tube de protection (10) est constitué d'un tube en matière plastique fabriqué par formage par rotation.

5. Détonateur de charge propulsive selon la revendication 2 ou 4, **caractérisé en ce que** le tube en matière plastique fabriqué par soufflage ou par formage par rotation est en polypropylène (PP) ou en polyéthylène (PE).

6. Détonateur de charge propulsive selon l'une des revendications 1 à 5, **caractérisé en ce que** le tube de protection (10) présente une épaisseur de paroi comprise entre 0,15 et 0,6 mm.

7. Détonateur de charge propulsive selon l'une des revendications 1 à 6, **caractérisé en ce que** le tube de protection (10) est pourvu de points destinés à la rupture devant les orifices d'allumage (9).
